# FASCICULE DE BREVET EUROPEEN

(11) **EP 0 332 663 B1**
(45) Date de publication et mention de la délivrance du brevet: **06.05.1992**
(21) Numéro de dépôt: 88905655.2
(22) Date de dépôt: 28.07.1988
(51) Int. Cl.: C25C 3/08

(54) **FOUR A ELECTROLYSE**
ELEKTROLYSEOFEN
ELECTROLYTIC FURNACE

(30) Priorité: 29.07.1987 CH 2889/87
(43) Date de publication de la demande: 20.09.1989
(73) Titulaire: LATHION, Yan, CH-1958 S.-Léonard (CH); LATHION, Jean, CH-1958 S.-Léonard (CH)
(72) Inventeur: LATHION, Jean, CH-1958 S.-Léonard (CH)
(74) Mandataire: Hranitzky, Wilhelm Max
(86) Numéro de dépôt international: CH8800131
(87) Numéro de publication internationale: WO8901061

(56) Documents cités:
- DE-A- 3 120 579
- SU-A- 173 011
- US-A- 2 861 036

## Description

La présente invention a pour objet un four à électrolyse, destiné en particulier à la production de l'aluminium.

Plus précisément, l'invention porte sur un four à électrolyse, pour la production de l'aluminium, comportant une cuve cathodique dont la surface intérieure du fond est recouverte par des éléments de carbone, servant de cathode, alimentés par des barres métalliques transversales.

Les fours et plus spécialement les fours à électrolyse destinés à la production d'aluminium, sont généralement réalisés sous la forme de constructions massives, c'est-à-dire construits sur place avec des matériaux solides tels que briques et béton. Les briques réfractaires forment la structure de base solide des éléments du four. De telles constructions massives sont nécessaires, avec les fours connus, pour supporter les efforts importants provoqués par la dilatation. Les dilatations créent des efforts énormes en raison des températures élevées, de plus de 900 degrés et nécessitent des dimensions imposantes des fours qui peuvent mesurer plus de dix mètres de longueur. Même avec ces structures massives, il est fréquent que la dilatation provoque des fissures dans les éléments du four. L'apparition de ces fissures est incontrôlable et celles-ci peuvent apparaître aussi bien après quelques jours qu'après quelques mois à partir de la première mise en service. Ces fissures rendent les installations inutilisabtes et les réparations nécessitent généralement un démontage complet du four. Ces démontages sont difficiles de par le fait que les structures sont fabriquées en matériaux solides qu'il faut démolir.

Lors de réparations les immobilisations des installations sont longues et se traduisent par des pertes d'exploitation correspondantes. Les fours à électrolyse utilisent énormément d'énergie pour fonctionner. Four éviter de perdre inutilement de l'énergie il est important que les isolations soient efficaces.

Les matériaux qui sont utilisés pour former la structure des cuves, par exemple les briques réfractaires, ont des facteurs d'isolation qui sont assez faibles, ce qui se traduit par des pertes importantes d'énergie thermique.

Un autre inconvénient important des installations existantes concerne l'efficacité des contacts électriques entre les éléments de carbone et les barres métalliques conductrices qui apportent le courant. Des ouvertures, correspondant aux dimensions exactes des barres, sont pratiquées dans les éléments de carbone, et les barres métalliques y sont introduites. En raison des dilatations importantes des fours, des déformations interviennent qui modifient la géométrie des surfaces en contact et par endroit le contact n'est plus parfait, ce qui se traduit par des pertes importantes d'énergie électrique.

La demande de brevet allemand, publiée avant examen (DOS), No. 31 20 579, décrit un four d'électrolyse dont la cuve cathodique est constituée par des blocs de carbone, qui forment non seulement le fond de la cuve mais également les parois de celle-ci, cette cuve étant supportée par une couche de matière d'isolation thermique et contenue dans une enveloppe extérieure en acier qui est elle-même entourée et supportée par des berceaux ("cradles") en acier.

Un tel agencement est relativement complexe et il pose des problèmes d'isolation électrique mutuelle des différentes parties des berceaux.

Le but de l'invention est de remédier aux défauts des installations connues.

A cet effet, le four à électrolyse selon l'invention présente les caractéristiques spécifiées dans la revendication 1.

Des caractéristiques particulières, facultatives, sont spécifiées dans les revendications 2 et 3 subordonnées à la revendication 1.

Les éléments de béton réfractaire et les éléments de carbone étant maintenus ensemble par des organes élastiques, il en résulte que toutes les tensions provoquées par la dilatation sont absorbées par les organes élastiques. Les structures massives des cuves ne sont plus nécessaires. Les dilatations étant absorbées, les risques de fissures sont pratiquement éliminés. Si un défaut de matière du béton réfractaire, par exemple, provoquait une fissure, les réparations sont très faciles par simple remplacement du seul élément concerné.

L'assemblage des éléments de béton réfractaire, d'une part, et l'assemblage des éléments de carbone et des barres métalliques conductrices, d'autre part, peuvent être réalisés par l'action d'organes élastiques séparés.

L'assemblage des éléments de béton réfractaire peut par exemple être réalisé à l'aide de tiges flottantes traversant librement les éléments en béton réfractaire, un écrou de réglage étant monté à au moins l'une des extrémités de chaque tige, ladite extrémité comportant un ressort de compression et une plaque flottante insérés entre l'élément en béton réfractaire d'extrémité et l'écrou, l'ensemble étant agencé de façon que le ressort soit comprimé entre la plaque et l'élément en béton réfractaire d'extrémité par l'action de serrage de l'écrou. L'assemblage des éléments de carbone et des barres métalliques conductrices est par exemple réalisé à l'aide de tiges poussoirs comportant chacune une collerette située entre l'élément de carbone extérieur et la plaque flottante, de façon à maintenir un ressort en compression entre la collerette et la plaque flottante.

L'ensemble peut être monté dans une cuve, tout l'espace vide entre les éléments de béton réfractaire et la structure de la cuve pouvant être rempli avec un matériau isolant en matière synthétique légère et de haute valeur d'isolation, comme par exemple de la mousse synthétique flexible d'isolation, ce qui réduit considérablement les pertes thermiques. La structure des supports peut par exemple être simplement formée de deux rails.

Selon un mode d'exécution les surfaces de contact électrique entre les éléments de carbone et les barres métalliques conductrices sont maintenues en contact par pression, par l'action des organes élastiques de compression et par l'action du poids des éléments de carbone.

Le four peut comporter des anodes inertes ou des anodes bipolaires. Elles peuvent être choisies combustibles ou incombustibles.

La surface des éléments de carbone dirigée vers l'intérieur de la cuve peut être recouverte d'une couche mouillable d'aluminium.

Un autre avantage important consiste dans le fait que les organes élastiques maintiennent par pression les éléments de carbone et les barres métalliques, ce qui garantit un contact électrique parfait et indépendant des dilatations.

Avec le principe de l'invention il est possible de produire différents éléments en pré-fabrication standardisée, ce qui permet de réduire considérablement les coûts de construction des fours et une interchangeabilité très rapide des éléments.

Le principe de l'invention permet aussi de modifier facilement des fours traditionnels existants pour les adapter selon les caractéristiques de l'invention.

D'autres avantages et caractéristiques favorables du four selon l'invention ressortiront de la description qui suit d'un exemple de four selon l'invention, et en se référant aux dessins où :
la fig. 1 est une coupe longitudinale de l'ensemble de la partie cathodique d'un four, représentée schématiquement,
la fig. 2 est une coupe transversale selon B-B du four de la figure 1,
la fig. 3 est une coupe longitudinale du système d'assemblage des éléments en béton réfractaire,
la fig. 4 est une coupe longitudinale du système d'assemblage des éléments de carbone, et
la fig. 5 est une vue de la plaque flottante qui maintient les organes élastiques.

En référence à la figure 1, des éléments de béton réfractaire 1 sont disposés les uns à côté des autres sur des rails 5. Les rails sont montés dans une cuve 6. Les éléments de béton réfractaire 1 sont pressés les uns contre les autres par des ressorts de compression 7 qui agissent en opposition contre les parois extérieures des deux éléments de béton réfractaire 1 qui sont placés à chaque extrémité du four, et contre des plaques flottantes 12. Les plaques flottantes sont retenues latéralement par des écrous 10 qui collaborent avec des tiges 9 qui traversent de part en part les éléments de béton réfractaire 1. Des éléments de carbone 2 sont posés sur les éléments de béton réfractaire 1 et sur des barres métalliques conductrices 3. Les éléments de carbone 2 et les barres métalliques 3 sont pressés latéralement les uns contre les autres par la pression des ressorts 8 qui agissent en opposition contre les plaques flottantes 12 et des poussoirs 11. Les poussoirs 11 agissent sur les éléments de carbone. Des isolations 4 sont placées entre la cuve 6 et les éléments de béton réfractaire 1.

La figure 2 montre une coupe transversale du four. Les rails 5 sont placés dans la cuve 6. Les isolations 4 remplissent les espaces vides, entre les éléments de béton 1, la cuve 6 et les rails 5. Les barres métalliques 3 traversent la four sur toute la largeur. Des trous 9′ sont pratiqués dans les parois des éléments de béton 1 pour permettre le passage des tiges 9.

Le système d'assemblage des éléments de béton réfractaire 1 est montré en détail à la figure 3. Des tiges 9 qui sont filetées aux extrémités, traversent les éléments de béton réfractaire 1 et les parois de la cuve 6, librement. Des écrous 10 sont montés collaborant avec les filetages des tiges 9, et maintiennent latéralement les plaques flottantes 12. Des ressorts de compression 7 sont montés flottants sur les tiges 9 entre les plaques flottantes 12 et des douilles 13 montées flottantes sur les tiges 9. Les douilles 13 s'appuient contre les parois latérales extérieures des éléments de béton réfractaire 1. En vissant les écrous 10, ceux-ci poussent les plaques flottantes 12 vers l'intérieur, ce qui comprime les ressorts de compression 7 contre les éléments de béton réfractaire 1 par l'intermédiaire des douilles 13. La valeur de la pression d'assemblage des éléments de béton réfractaire 1 est réglable par le déplacement des écrous 10, de façon à comprimer plus ou moins les ressorts de compression 7. Selon une variante d'exécution, les ressorts de compression 7 peuvent être montés à l'extérieur de la plaque 12, entre la plaque et les écrous 10.

Le système d'assemblage des éléments de carbone 2 et des barres métalliques conductrices 3 est montré en détail à la figure 4. Des tiges poussoirs 11 sont montées coulissante dans les parois extérieures latérales des éléments de béton réfractaire 1 et dans les plaques flottantes 12. Les extrémités intérieures des tiges poussoirs 11 agissent contre les parois extérieures latérales des éléments de carbone 2. Des ressorts de compression 8 sont placés entre les plaques flottantes 12 et les collerettes 11′ des tiges poussoirs 11. Le déplacement vers l'intérieur des plaques flottantes 12 sous l'action du vissage des écrous 10 comprime les ressorts 8, de la même manière que les ressorts 7. Selon une variante d'exécution, les tiges poussoirs 11 sont munies d'écrous de serrage montés à leurs extrémités, les ressorts de compression 8 étant alors disposés à l'extérieur de la plaque 12, entre la plaque et les écrous.

L'assemblage des éléments de carbone 2 et des barres métalliques 3 est obtenu par la pression des tiges poussoirs 11 contre les parois latérales des éléments de carbone 2, extérieurs. Cette pression maintient latéralement les éléments de carbone 2 contre les barres métalliques 3, et garantit un contact électrique parfait. La pression de contact entre les faces horizontales des barres métalliques 3 et les éléments de carbone 2 est obtenue par le poids des éléments de carbone 2 qui sont posés sur les barres métalliques 3.

La figure 5 montre une vue d'une plaque flottante 12 et le positionnement transversal des tiges 9, des écrous 10 et des tiges poussoirs 11.

De nombreuses variantes d'exécution du four peuvent être réalisées. En particulier, les éléments de béton réfractaire peuvent être disposés sur tous autres supports que des rails, pour autant que ces supports leur permettent un déplacement par glissement (ou équivalent, comme par exemple roulement) longitudinal et/ou latéral. La présence d'une cuve dans laquelle sont disposés les supports n'est pas indispensable, ceux-ci pouvant aussi être directement posés sur le sol.

Dans un mode d'exécution simplifié, les tiges 9 destinées à l'assemblage des éléments de béton réfractaire peuvent aussi être montées à l'extérieur desdits éléments et non les traverser.

## Revendications

1. Four à électrolyse pour la production de l'aluminium, comportant une cuve cathodique dont la surface intérieure du fond est recouverte par des éléments de carbone, servant de cathode, alimentés en courant par des barres métalliques transversales, caractérisé en ce que le fond et les parois de la cuve cathodique sont constitués par une pluralité d'éléments de béton réfractaire (1) posés sur des supports et pouvant glisser sur ceux-ci, ces éléments étant maintenus solidaires les uns des autres par compression au moyen d'organes de compression élastiques réglables exerçant une force parallèle à l'axe longitudinal du four, et en ce que les surfaces de contact électrique entre les éléments de carbone (2) et les barres métalliques cathodiques (3) sont maintenues solidaires par compression au moyen d'organes élastiques réglables exerçant une force de compression également dirigée selon l'axe longitudinal du four, ainsi que par l'action du poids des éléments de carbone (2).

2. Four selon la revendication 1, caractérisé par le fait que les éléments en béton réfractaire (1) sont maintenus solidaires par des tiges flottantes (9), un écrou de réglage (10) étant monté à au moins l'une des extrémités de chaque tige (9), ladite extrémité comportant un ressort de compression (7) et une plaque flottante (12) insérés entre l'élément en béton réfractaire d'extrémité et l'écrou (10), l'ensemble étant agencé de façon que le ressort (7) soit comprimé entre la plaque (12) et l'élément en béton réfractaire d'extrémite par l'action de serrage de l'écrou (10).

3. Four selon la revendication 2, caractérisé par le fait que les éléments de carbone (2) sont assembles sous l'action de la pression de tiges poussoirs (11) comportant chacune une collerette (11′), de façon à maintenir un ressort (8) en compression entre la collerette (11′) et la plaque flottante.

## Patentansprüche

1. Elektrolyseofen zur Herstellung von Aluminium, mit einer Kathodenwanne, deren Bodeninnenfläche mit Kohlenstoff-Stücken bedeckt ist, die als Kathode dienen, welche von metallischen Querstäben mit Strom versorgt werden, dadurch gekennzeichnet, daß der Boden und die Wände der Kathodenwanne aus einer Vielzahl von Teilen (1) aus feuerfestem Beton bestehen, die sich auf Halterungen abstützen und die auf ihnen gleiten können, wobei diese Teile durch Druck miteinander fest verbunden sind mittels elastischer, einstellbarer Druckanordnungen, die eine Kraft parallel zur Längsachse des Ofens ausüben, und daß die elektrischen Kontaktflächen zwischen den Kohlenstoffstücken (2) und den metallischen Kathodenstäben (3) durch Druck miteinander fest verbunden sind mittels elastischer, einstellbarer Druckanordnungen, die eine Druckkraft ausüben, welche ebenfalls parallel zur Längsachse des Ofens wirkt, sowie mittels der Einwirkung des Gewichts der Kohlenstoffstücke (2).

2. Ofen nach Anspruch 1, dadurch gekennzeichnet, daß die Teile (1) aus feuerfestem Beton miteinander fest verbunden sind mittels schwimmender Stäbe (9), wobei an wenigstens einem der Enden eines jeden Stabes (9) eine Einstellmutter (10) vorgesehen ist und dieses Ende eine Druckfeder (7) und eine schwimmende Platte (12) aufweist, die zwischen dem endseitigen Teil aus feuerfestem Beton und der Mutter (10) eingesetzt sind und wobei der Aufbau derart ausgelegt ist, daß die Feder (7) zwischen der Platte (12) und dem endseitigen Betonteil durch die Wirkung des Anziehens der Mutter (10) komprimiert wird.

3. Ofen nach Anspruch 2, dadurch gekennzeichnet, daß die Kohlenstoffstücke (2) zusammengefügt sind durch die Wirkung des Drucks von Stobstangen (11), deren jede einen Flansch (11′) aufweist, so daß eine Feder (8) in komprimiertem Zustand zwischen dem Flansch (11′) und der schwimmenden Platte gehalten wird.

## Claims

1. An electrolytic cell for the production of aluminium comprising a cathode vat, of which the inner bottom surface is covered with carbon elements functioning as the cathode and supplied in current through transverse metallic bars, characterized in that the bottom and the walls of the cathode vat are made of a plurality of refractory concrete elements (1) laid on supports on which they can slide, these elements being held pressed together by adjustable resilient compression members exerting a force parallel to the longitudinal axis of the cell and in that the surfaces for the electric contact between the carbon elements (2) and the metallic cathode bars (3) are held pressed together by means of adjustable resilient members exerting a compressive force also directed along the longitudinal axis of the cell, as well as by the effect of the weight of the carbon elements (2).

2. A cell according to claim 1, characterized in that the refractory concrete elements (1) are held together by means of floating rods (9), an adjustment nut (10) being mounted on at least one end of each rod (9), said end including a compression spring (7) and a floating plate (12) inserted between the concrete refractory end element and the nut (10), the assembly being constructed so that the spring (7) be compressed between the plate (12) and the concrete refractory end element, by the action of tightening the nut (10).

3. A cell according to claim 2, characterized in that the carbon elements (2) are assembled by the action of the pressure of pusher rods (11), each one comprising a collar (11′), so as to maintain a spring (8) in compression between the collar (11′) and the floating plate.
